# FASCICULE DE BREVET EUROPEEN

(11) **EP 1 304 414 B1**
(45) Date de publication et mention de la délivrance du brevet: **14.03.2007**
(21) Numéro de dépôt: 02292325.4
(22) Date de dépôt: 23.09.2002
(51) Int. Cl.: E02B 3/20

(54) **Installation pour l'arret des bateaux a cable pre-tendu et dispositifs de pre-tension du cable**
Schiffstoppanlage mit vorgespanntem Seil und Seilvorspannvorrichtungen
Ship arresting system with pre-tensioned cable and cable pre-tensioning devices

(30) Priorité: 18.10.2001 FR 0113409; 03.06.2002 FR 0206777
(43) Date de publication de la demande: 23.04.2003
(73) Titulaire: ENTREPRISES MORILLON CORVOL COURBOT, 94550 Chevilly-Larue (FR)
(72) Inventeur: Le Bouguenec, Joel, 94400 Vitry-sur-Seine (FR)
(74) Mandataire: Poidatz, Emmanuel

(56) Documents cités:
- FR-A- 1 257 678
- FR-A- 2 580 691
- GB-A- 1 039 749
- GB-A- 1 602 512
- US-A- 3 570 441
- US-A- 3 845 633

## Description

### DOMAINE TECHNIQUE

La présente invention concerne les installations de sécurité du type comportant un câble de sécurité disposé en travers d'une voie navigable de façon à assurer l'arrêt des bateaux, y compris chalands, péniches, barges, convois etc .., avant que ceux-ci ne viennent percuter des ouvrages d'art, tels que barrages, ponts, quais, installations portuaires etc.. situés en aval.

L'invention est également applicable à la réalisation de dispositifs de pré-tension pour câbles destinés à de telles installations de sécurité pour bateau.

### TECHNIQUE ANTERIEURE

Le brevet français publié sous le numéro FR 2.580.691 au nom du Demandeur décrit une installation pour l'arrêt des bateaux comprenant un câble d'arrêt flexible disposé en travers de tout ou partie d'une voie navigable et relié à chaque extrémité à des moyens d'ancrage disposés au fond de la voie navigable et à un coffre flottant lui-même attaché à un point fixe latéral de retenue par un ensemble de liaison de moindre résistance, l'installation étant adaptée, une fois le bateau pris dans le câble d'arrêt et la rupture des ensembles de liaison, pour arrêter le bateau à l'aide des moyens d'ancrage. Le câble d'arrêt est réalisé en acier et les moyens d'ancrage se composent d'un corps mort en béton solidement relié au coffre flottant par une chaîne-mère et d'un ensemble d'ancres et de chaînes attaché au corps mort, la rupture des ensembles de liaison suite à l'impact ou le choc avec le bateau libérant les coffres d'extrémité du câble de façon à traîner au fond corps morts, chaînes et ancres pour absorber l'énergie cinétique du bateau et arrêter ce dernier.

L'installation est remise en place avec replacement sur le fond des corps morts, des chaînes et/ou des ancres déplacées et remplacement des éléments de relâchement et/ou de rupture des ensembles de liaison (éléments communément appelés fusibles).

Si l'installation présentée ci-dessus donne de bons résultats du point de vue sécurité et arrêt des bateaux en difficulté, son entretien s'avère délicat du fait des objets flottants susceptibles de se prendre dans le câble d'arrêt et les flotteurs de maintien hors d'eau de celui-ci, surtout en périodes de crues pendant lesquelles on rencontre des objets flottants de grandes tailles tels que branches et troncs d'arbres. En particulier dans les installations existantes le câble d'arrêt en acier est accroché à ses coffres d'extrémité à environ 1 mètre au dessus de l'eau, toutefois la flèche verticale due au poids propre linéaire du câble d'acier nécessite la pose de petits flotteurs intermédiaires (un flotteur tous les 10 mètres pour un câble d'une longueur totale autour de 100 mètres) pour maintenir la flèche verticale à moins de 0,2 mètre et le câble autour d'une hauteur de 0,6 mètre de la surface de l'eau (la hauteur nécessaire pour une bonne prise des bateaux par le câble d'arrêt).

Ce problème de la récupération involontaire d'objets flottants est compliqué et amplifié par les déplacements relatifs des coffres (et les variations de tension du câble d'arrêt qui en résultent) i) en fonction du niveau d'eau de la voie navigable entre les périodes de crues et les périodes de chômage (ou de vidange des biefs), les ensembles de liaisons étant de longueur fixes et ii) en fonction du courant (un courant suffisamment fort étant susceptible de créer par écartement des flotteurs une flèche horizontale ayant pour conséquence de relever le câble, à l'inverse un courant faible provoque le rapprochement des flotteurs et l'augmentation de la flèche verticale entre flotteurs). Il résulte des déplacements relatifs des coffres un non-respect de la hauteur minimale du câble d'arrêt de 0,6 mètre.

Il résulte également de ce qui précède un entretien quasi permanent souvent délicat et parfois dangereux en période de courants forts. Pour éviter les déclenchements intempestifs de l'installation de sécurité il est prévu des crochets largables aux points d'attache câble/coffre et commandés à distance. Cette amélioration ne règle cependant pas le problème des objets flottants pris dans le câble ni celui des variations de la hauteur du câble par rapport à la surface de l'eau, conséquences des variations de la force du courant et/ou des variations de la hauteur d'eau de la voie navigable.

Par ailleurs le brevet français publié sous le numéro FR 1.257.678 décrit une installation d'arrêt de bateaux à câble dans lequel le câble d'arrêt est relié à chaque extrémité à des moyens de freinage hydraulique. Plus particulièrement chaque extrémité du câble est attachée à un piston se déplaçant l'intérieur d'un cylindre horizontal à l'encontre d'une pression hydraulique, l'effort de freinage étant déterminé par la section des orifices d'écoulement du liquide hors de la chambre mis sous pression par la traction du câble. Chaque frein est porté par un chariot se déplaçant verticalement, par l'intermédiaire d'un galet en contact avec un chemin de roulement, dans un guide formé par une niche prévue dans la paroi en maçonnerie située juste en amont de chaque côté d'une porte d'écluse à protéger. Les galets de roulement sont montés sur les chariots par l'intermédiaire de moyens élastiques de torsion à faible débattement, en l'espèce des barres de torsion, pour permettre aux chariots de venir en appui directement sur les chemins de roulement des galets sous l'effet d'efforts importants venant du câble. Lorsque les efforts venant du câble dépassent un seul prédéterminé (sous l'action d'un bateau en difficulté), la rupture des clavettes disposées à l'extrémité du câble libère les freins hydrauliques. Le câble disposé en amont de la porte d'écluse est déplaçable verticalement par des dispositifs de levage des chariots entre une position immergée au fond du chenal et une position émergée réglable au dessus de l'eau.

En opération, les dispositifs de relevage des chariots permettent à l'opérateur, après chaque passage de bateau dans l'écluse, de remettre le câble à hauteur désirée au dessus du niveau de l'eau. Ainsi le problème technique présenté ci-avant associé aux installations à câble « flottant » porté sur coffres ou flotteurs selon le brevet FR 2.580.691 ne se pose pas dans ce type d'installations à câble « tendu » entre deux points fixes situés sur les rives de la voie d'eau.

Il est à noter toutefois que l'utilisation de freins hydrauliques cylindriques horizontaux et leur montage dans des niches latérales de portes d'écluse limitent ce type d'installation à la protection d'ouvrages de largueur relativement faible, d'une vingtaine de mètres au maximum contre 100 mètres pour les installations à câble « flottant » selon le brevet FR 2.580.691.

D'autre part les barres de torsion équipant les chariots ont pour fonction principale l'embrayage et le débrayage des chariots sur les chemins de roulement. Ces barres de torsions ont un débattement maximal trop faible (de l'ordre de quelques centimètres) pour permettre leur utilisation dans une installation à câble « flottant » (où un allongement d'un mètre au minimum est requis).

Le brevet US-A-3 570 441 décrit en référence à la figure 4 un dispositif destiné à être utilisé à une extrémité d'une remorque de navire pour absorber les charges provoquées par les à-coups et amortir les ondes vibratoires sur la ligne de remorque. Plus particulièrement la ligne de remorque 28 est reliée à l'étrave d'un navire en deux points distincts par une double liaison comportant par un câble flexible 26 guidé attaché au piston d'un cylindre hydropneumatique 23 monté pivotant dans la proue du navire d'une part et par un câble élingue 27 non-extensible accroché pendant en tête d'étrave 57.

Le brevet GB-A-1 039 749 décrit un dispositif d'amarrage pour navire sur une bouée de chargement et déchargement de pétrole, le dispositif comportant une liaison élastique extensible attachée entre deux points d'un câble, ou d'une chaîne non extensible équipée de flotteurs et présentant à l'état non chargé une longueur nettement supérieure à celle de la liaison élastique. La présence des flotteurs soulage l'effet de poids de la chaîne et permet au navire de se maintenir à distance de la bouée en l'absence de vent et de courant. A l'inverse la liaison élastique fait fonction d'amortisseur jusqu'à une certaine élongation à partir de laquelle la chaîne reprend tout l'effort de l'amarrage du navire.

### EXPOSE DE L'INVENTION

Il résulte de ce qui précède qu'il existe un besoin pour une nouvelle installation pour l'arrêt des bateaux à câble d'arrêt flexible du type à câble « flottant », en particulier pour les installations de grande largeur, et qui améliore le maintien du câble à une hauteur adéquate au dessus du niveau d'eau de façon à éliminer ou réduire sensiblement les limitations et autres inconvénients présentés ci-dessus pour les installations existantes.

A cette fin l'invention propose un ensemble de liaison et de pré-tensionnement pour installation pour arrêt des bateaux selon la revendication 1, une installation pour l'arrêt des bateaux à câble d'arrêt flexible disposé en travers de tout ou partie d'une voie navigable selon la revendication 11 et un câble d'arrêt pour installation pour arrêt des bateaux en combinaison avec ses ensembles de liaison selon la revendication 18.

En particulier l'installation pour l'arrêt des bateaux est avantageuse en ce que le câble d'arrêt est principalement constitué de matière synthétique de très haute résistance à la traction et en ce que le câble est pré-tendu par au moins un ensemble élastique de traction à une tension nettement inférieure à la valeur correspondante à la rupture des ensembles de liaison.

Ainsi la réduction de la masse linéique gravitaire du matériau du câble (environ 4 à 5 fois par rapport à un câble d'acier) permet de réduire d'autant la tension sur le câble à hauteur de la flèche sensiblement égale. Il devient, dans ces conditions, possible de donner une pré-tension au câble d'arrêt, sans risquer un déclenchement du relâchement ou d'une rupture des ensembles de liaison, pour mettre le câble à bonne hauteur hors d'eau tout en réduisant le nombre de flotteurs et pour absorber l'essentiel des variations de pré-tension dues aux déplacements relatifs des coffres pour maintenir le câble hors d'eau sensiblement à bonne hauteur. Il en résulte la réduction du nombre de flotteurs (3 flotteurs au lieu de 10) et le maintien du câble hors d'eau à hauteur suffisante avec une réduction sensible de la prise de flottants et ce quelles que soient les conditions de courant et de niveau d'eau de la voie navigable.

Selon une première variante de l'installation selon l'invention, le câble d'arrêt est réalisé en aramide et est optionnellement recouvert d'une gaine en polyester. Le choix de l'aramide pour le câble (polyamide aromatique) est d'autant plus intéressant qu'à coté d'une résistance spécifique en traction exceptionnelle (environ 300 MPa avec un module d'Young longitudinal compris entre 70 et 130 GPa) cette fibre présente une masse volumique relativement faible (1.450 kg/m3).

Il est à remarquer également que les modifications apportées par l'invention par rapport à l'installation connue du brevet FR 2.580.691 et présentée ci-avant n'altèrent en rien la capacité de la nouvelle installation à arrêter des bateaux, voire améliorent cette fonction en permettant un positionnement du câble à bonne hauteur de façon permanente. De plus ces modifications techniques ne changent pas fondamentalement la structure d'ensemble de l'installation de sécurité et sont relativement aisées à réaliser, ce qui permet un montage de remplacement du câble et des ensembles de liaison sans avoir à toucher ou à déplacer les éléments les plus lourds de l'installation tels que corps morts, chaînes et ancres.

Selon une variante particulière de l'invention chaque ensemble élastique de traction est constitué d'un ou plusieurs faisceaux de brins allongés élastomères enveloppés dans un fourreau de protection en polyester. Selon une autre variante avantageuse de l'invention, l'ensemble élastique de traction, de préférence à fort allongement axial (par exemple supérieur à 100% en relatif et/ou supérieur à 1 mètre en absolu), est intégré et/ou solidarisé à un desdits ensembles de liaison de moindre résistance.

Selon encore une autre variante avantageuse de l'invention, chaque ensemble de liaison comporte deux amarres disposées en V par rapport au coffre, ledit ensemble élastique de traction étant associé au moins une des deux amarres pour donner une géométrie variable aux ensembles de liaisons en V et une déformation élastique à l'amarrage des coffres.

Selon un premier mode de réalisation d'installation pour l'arrêt des bateaux selon l'invention une des deux amarres en V du coffre, ci-après appelée amarre de traction, incorpore ou intègre ledit ensemble élastique de traction (également appelé ci-après tensionneur). Pour la suite de l'exposé le premier mode de réalisation est dit à tensionneur intégré.
Selon un second mode de réalisation d'installation pour l'arrêt des bateaux selon l'invention les branches du V formées par les deux amarres du coffre sont reliées entre elles par ledit ensemble élastique de traction (ou tensionneur). Pour la suite de l'exposé ce second mode de réalisation est dit à tensionneur transverse.

Quoique les deux modes de réalisation de l'invention donnent de bons résultats avec des câbles de grande longueur (50 à 100 mètres), le mode de réalisation dit à tensionneur intégré, outre sa grande simplicité de fabrication et de réglage, permet d'utiliser, à pré-tension du câble équivalente, des tensionneurs d'élongation plus faible (avec moins de risque de détérioration par élongation excessive) que celle requise pour les tensionneurs utilisés dans les installations à tensionneur transverse. Il en résulte que les installations à tensionneurs intégrés sont préférés aux installations à tensionneurs transverses pour les grandes longueurs de câble (80 à 100 mètres et au delà de 100 mètres).

Selon une première variante du mode de réalisation à tensionneur intégré l'autre amarre de chaque ensemble de liaison, ci-après amarre de maintien, comporte une portion de haute résistance et une portion de moindre résistance pourvue d'un ensemble de rupture dont la valeur de rupture **VRmax** est maximale (c'est à dire supérieure ou égale à tout autre valeur d'un ensemble de rupture incorporé à l'installation).

Avantageusement l'amarre de traction comporte un ensemble de rupture auxiliaire adapté pour la protection de l'ensemble élastique de traction et taré à une valeur **VP** inférieure à **VRmax** et la valeur de charge maximale du tensionneur avant détérioration ou destruction.

Selon un mode de montage particulièrement avantageux de l'installation selon l'invention à tensionneur intégré, le point fixe de retenue de chaque amarre de traction est disposé en aval du point fixe de retenue de l'amarre de maintien correspondante.

Cette disposition est particulièrement efficace en ce qui concerne le maintien du câble d'arrêt à bonne hauteur au dessus de l'eau malgré les variations de niveaux d'eau de la voie navigable et l'élimination, ou tout du moins la réduction significative du festonnage du câble. Les variations de réglage en longueur du câble suivant les déplacements limités des coffres tenus par les amarres amont étant rattrapés ou compensés par les variations de l'élongation des tensionneurs intégrés aux amarres aval et le maintien de la pré-tension du câble.

Parmi les variantes des installations selon l'invention à tensionneurs transverses chaque amarre comporte une portion de haute résistance et une portion de moindre résistance pourvue d'un ensemble de rupture, les éléments de jonction entre les portions des amarres servant également de points d'attache pour ledit ensemble élastique de traction. Avantageusement les portions de moindre résistance sont équipées chacune d'un tendeur mécanique de réglage de la longueur des amarres.

Selon un mode de montage particulier de l'installation à tensionneur transverse les portions de haute résistance sont destinées à être fixées auxdits points fixes latéraux de retenue et les portions de moindre résistance sont destinées à être fixées à deux points d'attaches sur le coffre correspondant éloignés d'une distance sensiblement égale à la longueur de réglage initial de l'ensemble élastique de traction.

L'invention concerne également des dispositifs de pré-tension du câble ou ensembles de liaison et de pré-tensionnement à ensemble élastique de traction, monté ou non sur coffre flottant, pour installation pour arrêt des bateaux comportant un câble d'arrêt en matériau synthétique, avec tensionneur intégré ou avec tensionneur transverse.

Dans le modèle à tensionneur intégré les dispositifs de prétension du câble comportent deux amarres disposées en V par rapport à chaque extrémité du câble, une des deux amarres, l'amarre de traction, incorporant ledit ensemble élastique de traction, l'autre amarre, amarre de maintien, incorporant un ensemble de rupture présentant une valeur de rupture maximale **VRmax.**

Avantageusement les deux amarres en V et l'extrémité correspondante du câble d'arrêt sont respectivement fixées à un coffre flottant.

A titre de variante les deux amarres en V et l'extrémité correspondante du câble d'arrêt sont respectivement fixées aux trois sommets d'un cadre triangulaire d'écartement.

L'invention concerne également un ensemble de liaison et de pré-tensionnement à ensemble élastique de traction, monté ou non sur coffre flottant, pour installation pour l'arrêt des bateaux selon l'invention présentée ci-avant et/ou un kit de remplacement constitué d'un câble d'arrêt en matériau synthétique, de préférence d'aramide, et de deux ensembles de liaison et de pré-tensionnement.

D'autres caractéristiques et avantages de la présente invention apparaîtront à la lecture de la description qui va suivre, à titre d'exemple non limitatif, d'un mode réalisation de l'invention d'une installation pour l'arrêt des bateaux en référence aux dessins ci-joints.

### PRESENTATION SOMMAIRE DES DESSINS

- la figure 1 représente une vue en plan d'une installation de sécurité pour l'arrêt des bateaux selon l'invention du type à tensionneur intégré;
- la figure 2 représente une vue longitudinale de côté agrandie de l'avant du convoi retenu par l'installation de sécurité de la figure 1;
- la figure 3 représente une vue en plan agrandie du câble et de ses ensembles de liaison utilisés dans l'installation de la figure 1; et
- la figure 4 représente une vue en plan agrandie d'un ensemble de liaison illustré à la figure 3.
- la figure 5 représente une vue en plan d'une installation de sécurité pour l'arrêt des bateaux du type à tensionneur transverse;
- la figure 6 représente une vue longitudinale de côté agrandie de l'avant du convoi retenu par l'installation de sécurité de la figure 5;
- la figure 7 représente une vue en plan agrandie du câble et de ses ensembles de liaison utilisés dans l'installation de la figure 5;
- la figure 8 représente une vue en plan agrandie d'un demi-ensemble de liaison illustré à la figure 7 ; et
- les figures 9a-9b, 10a-10b et 11a-11b montrent des représentations schématiques des vues en élévation et des vues en plan correspondantes d'un ensemble de liaison utilisé dans l'installation de la figure 5 pour trois niveaux distincts de hauteur d'eau de la voie navigable.

### MEILLEURS MODES DE REALISATION DE L'INVENTION

Les figures 1 à 4 illustrent la structure et le fonctionnement du mode de réalisation d'une installation de sécurité pour l'arrêt des bateaux à tensionneur intégré décrite ci-après.

La figure 1 représente une vue schématique en plan d'une portion de voie navigable dans laquelle un musoir d'écluse 110, 110' sépare le chenal de navigation 112 menant à une écluse (non représentée) d'un chenal 114 de dérivation menant à un barrage 116 s'étendant au travers du chenal 114 sensiblement entre le musoir 110 et la rive 118 de la voie navigable. En amont du barrage 116 (le sens du courant étant représenté par la flèche F) et en travers du chenal 114 est disposée une installation de sécurité pour arrêter les bateaux 120 dans le but de protéger le barrage 116 en aval de l'installation de sécurité 120 et les bateaux. Pour la suite de l'exposé le terme « bateaux » doit être pris dans son sens le plus large et comprend notamment tout engin flottant de charge ou de travail tels que péniches, cargos, chalands, bacs, barges, pontons, ferrys, etc. En l'espèce la figure 1 montre un convoi en difficulté 121 constitué d'un pousseur 121a et d'une barge 121b et qui à la suite d'une fausse manoeuvre ou d'une panne moteur se trouve dans le chenal de dérivation 114 entraîné vers le barrage 116.

L'installation de sécurité est principalement constituée d'un câble d'arrêt ou de garde 122 tendu en travers du chenal 114 (séparant les parties amont 114a et aval 114b du chenal) entre deux coffres flottants 124 et 125 attachés chacun à deux points fixes latéraux de retenue 126a-126b et 127a-127b respectivement situés à terre sur la paroi 110' du musoir ou en bordure de rive 118 par l'intermédiaire d'ensembles de liaison 128 et 129, les extrémités du câble 122 étant solidement attachées à des moyens d'ancrage 130 et 131 disposés au fond 113 de la voie navigable.

Plus particulièrement chaque extrémité du câble 122 est attachée à l'extrémité supérieure d'une entretoise tubulaire axiale de liaison 141 (161) (représentée sur les figures 2 et 3) traversant le coffre 124 (125) correspondant en suivant l'axe central Z1 (Z2) de celui-ci, l'extrémité inférieure de chaque entretoise tubulaire étant reliée par une chaîne-mère 132 (133) à des moyens d'ancrage, en l'espèce adaptés à des fonds rocheux, et comportant un corps mort en béton 134 (135) auquel est solidarisé un faisceau de grosses chaînes 136 (137) soudées à leur extrémités libres à des traverses d'ancrages 138 (139). Dans une variante (non représentée) les moyens d'ancrage sont adaptés à des fonds vaseux ou sableux et comportent chacun un corps mort en béton solidarisé à une pluralité de chaînes indépendantes portant chacune une ancre adaptée aux fonds meubles, par exemple une ancre plate.

Selon une des caractéristiques de ce type d'installation à câble pré-tendu le câble 122 est réalisé en fibres d'aramide, polyamide aromatique de très haute résistance à la traction. Le câble en aramide est avantageusement protégé mécaniquement et contre le rayonnement UV par une gaine en polyester. Du fait de sa masse linéique relativement faible, le câble 122 peut être tendu au dessus de l'eau à une hauteur moyenne de 0,6 mètre à l'aide des ensembles de liaison 128 et 129 à pré-tensionnement décrits ci-après et avec un nombre réduits par de flotteurs intermédiaires 140, en l'espèce deux flotteurs distants l'un, l'autre d'environ 30 mètres pour une longueur totale du câble 122 d'une centaine de mètres.

La figure 1 illustre également le mode de fonctionnement de l'installation de sécurité 120 en montrant schématiquement deux positions du convoi 121, la première la plus à droite en regardant la figure 1 (références en ' pour les éléments déplacés) montre la fin de la phase de mise en tension de l'installation d'absorption d'énergie (les moyens d'ancrage) sous l'effet de l'avancement de la barge 121a avec la déformation du câble d'arrêt pour prendre la forme 122', les coffres 124' et 125' libérés de leurs ensembles de liaison permettant la transmission directe des efforts de traction du câble d'arrêt vers les corps morts 132, 133. La seconde position du convoi (références en " pour les éléments déplacés) montre ce dernier en position 121'' arrêté par le câble 122'', les coffres 124'' et 125'', les corps morts 134'' et 135'', chaînes d'ancrage 136'' et 137'' et les traverses d'ancrage 138'' et 139'', ces derniers éléments ayant dérapé sur le fond pour absorber l'énergie cinétique du convoi.

La figure 2 illustre l'avant du convoi 121'' (vu de la rive 118) dans sa position d'arrêt avec le câble 122'' hors d'eau autour de l'étrave de la barge 121a'' (la référence 115 désignant la surface du plan d'eau ou la ligne d'eau le long des rives de la voie navigable), le flotteur intermédiaire 140'', le coffre 125'', la chaîne-mère 133 tendue, le corps mort 135'', le faisceau de chaînes 137'' et la traverse d'ancrage 139'', ces trois derniers composants constituant les moyens d'ancrage ayant traîné sur le fond 113. Le lecteur pourra se reporter au brevet français FR 2.580.691 pour obtenir des informations générales complémentaires sur le fonctionnement en mode « sécurité » de ce type d'installation pour l'arrêt des bateaux.

La figure 3 montre une vue en plan agrandie du câble 122 (sans les flotteurs 140) et de ses ensembles de liaison 128 et 129. Chaque ensemble de liaison 128, 129 comporte deux amarres 128a-128b, 129a-129b disposées en V par rapport au coffre correspondant 124, 125, de préférence symétriquement à 45° par rapport à l'axe central du coffre Z1, Z2 (perpendiculaires au plan de la figure 3). Les amarres aval 128b et 129b (de préférence identiques) ont les extrémités attachées aux points fixes 126b et 127b situés en aval, par rapport au câble 122, des points fixes 126a et 127a auxquels sont attachées les extrémités des amarres amont 128a et 129a (de préférence identiques).

Selon l'invention et comme montré sur la figure 4 représentant une vue agrandie d'un ensemble de liaison (par exemple de l'ensemble de liaison 128 côté musoir 110, 110'), celui-ci se compose de :
- l'amarre amont 128a ou amarre de maintien comporte une portion de haute résistance 144a telle qu'une chaîne d'amarrage et une portion de moindre résistance intégrant d'un fusible de rupture 146a (en l'espèce un câble calibré pour une tension de rupture maximale **VRmax** donnée, par exemple 10.000 kg ou 10.000 daN, et correspondant à la valeur de rupture des deux ensembles de liaison 128 et 129 comme expliqué ci-après), le fusible 146a étant de préférence disposé à l'extrémité côté coffre de l'amarre amont 128a solidarisé à la patte d'attache 154a fixée au coffre 124; et de
- l'amarre aval 128b ou amarre de traction intègre un ensemble élastique de traction ou tensionneur 148 disposé de préférence à l'extrémité côté coffre de l'amarre aval 128b solidarisé à la patte d'attache 154b fixée au coffre 124 et comporte une portion de haute résistance 144b telle qu'une chaîne d'amarrage et une portion de moindre résistance intégrant un fusible de protection 146b attaché à l'extrémité libre du tensionneur 148. Le fusible 146b destiné à la protection du tensionneur (pour éviter sa destruction par élongation excessive) est constitué d'un câble calibré taré à une tension intermédiaire **VP** (en l'espèce 5.000 kg ou environ 5.000 daN) inférieure à la tension de rupture **VRmax** et à la tension de charge maximale du tensionneur (avant destruction et détérioration) mais supérieure à la tension correspondante dans le tensionneur (710 daN) à la pré-tension choisie pour le câble (1.000 daN).

La figure 3 illustre schématiquement l'ensemble de liaison 129 dont les amarres amont et aval 129aet 129b sont sensiblement identiques aux amarres 128a et 18b déjà décrites. L'amarre 129a comporte une portion de haute résistance 145a et un fusible 147a (taré à **VRmax**) solidarisé à la patte d'attache 155a fixée au coffre 125 et l'amarre 129b comporte une portion de haute résistance 145b, un fusible de protection 147b et un tensionneur 149 identique au tensionneur 148.

Chaque ensemble élastique de traction est principalement constitué d'un tensionneur 148, 149 de type SEAFLEX de la société suédoise ANCRO MARIN AB fabriqué à partir d'un ou plusieurs faisceaux de brins élastomères de caoutchouc SBR enveloppés dans un fourreau de protection en polyester. Ces tensionneurs sont capables d'un allongement élastique axial ou longitudinal avant rupture supérieur à 200%. Chaque tensionneur 148 (149) développe un effort de traction par contraction tendant à rapprocher ses extrémités libres; cet effort de traction est réglé par le jeu des dimensions de la chaîne 144b (145b) éventuellement à l'aide d'un tendeur mécanique pour atteindre un niveau de tension sur les amarres aval 128b et 129b d'environ de 700 kg ou 710 daN pour un tensionneur SEAFLEX à 6 brins avec une longueur sous tension d'environ 4 mètres. Ceci a pour effet de solliciter chaque coffre 124, 125 vers le point fixe d'attache aval 126b et 127b, d'écarter les coffres l'un de l'autre et de mettre le câble 122 sous tension, la pré-tension du câble par le jeu des compositions des forces agissant sur chaque coffre 124, 125 étant de l'ordre de 1.000kg ou 1.000 daN, cette valeur de pré-tension du câble est bien inférieure à la tension maximum du câble correspondante à la rupture des ensembles de liaisons, en fait à la rupture des amarres de maintien 128a,129a (10.000 daN pour chaque amarre).

On notera que le câble 122 et les autres équipements d'arrêt des bateaux de l'installation (à l'exception des ensembles de liaison 128 et 129) sont dimensionnés en l'espèce pour résister au moins à 90 tonnes (90.000 kg).

Comme on peut le voir sur la figure 3 correspondant à une situation normale de l'installation 120 pour un niveau d'eau moyen d'étiage, le montage de la partie câble de l'installation de sécurité 120 est équilibré sensiblement symétriquement par rapport au câble 122 de avec dans le cas présent (décrit à titre d'exemple non limitatif) les amarres de maintien 128a et 129b de longueur fixe de 15,1 m environ, les amarres de traction 128b et 129b de longueur variable sensiblement égale à 14,3 m pour une tension tensionneur de 710 daN, les coffres 124 et 125 ayant un diamètre d'environ 4 mètres.

On notera que les tensionneurs 148 et 149 par leur capacité de contraction et d'élongation assurent la pré-tension correcte du câble 122 malgré les variations de niveau 115 du plan d'eau, assurant une hauteur convenable de câble au-dessus de l'eau (sauf dans les cas exceptionnels de rupture des fusibles de protection 146b et 147b par suite d'élongation excessive des tensionneurs 148 et 149).

En cas d'impact ou choc avec un bateau en difficulté 121 venant d'amont 114a (voir figures 1 et 2), le câble 122 se tend reportant une augmentation importante de tension sur les amarres d'amont 128a et 129a tandis que les amarres aval 128b et 129b se détendent légèrement. Lorsque la tension dans les amarres amont 128a et 129a atteint la valeur de rupture **VRmax** des fusibles 146a et 147a (environ 10.000 daN), ces derniers lâchent provoquant une libération partielle des coffres 124 et 125 et du câble 122 vers l'aval et une remontée en tension des amarres aval 128b et 129b qui lâchent à leur tour dès que la tension atteint la valeur de rupture **VP** des fusibles de protection 146b et 147b (environ 5.000 daN) pour libérer totalement le sous-ensemble de sécurité de l'installation d'arrêt formé des coffres 124 et 125, du câble 122 et des moyens d'ancrage 136, 137 et lui permettre d'arrêter le bateau 21.

Il est remarquer que le fonctionnement en mode « sécurité » de l'installation 120 n'est pas perturbé par le pré-tensionnement relativement faible du câble 122 et à l'inverse que le dispositif de pré-tensionnement n'est pas détérioré par un impact de rupture et peut être remis en place facilement après remplacement des fusibles 146a, 146b, 147a et 147b.

Parmi les avantages conférés par l'introduction du dispositif de pré-tensionnement, on remarque que le câble reste tendu de façon rectiligne quelle que soit la vitesse du courant, la pré-tension permanente générée par les tensionneurs 148, 149 reprenant aisément le mou sur les amarres aval 128b et 129b dû au courant agissant sur les coffres.

On comprend aisément que le dispositif de pré-tension du câble 122 illustré aux figures 3 et 4 peut être modifié en équipant les coffres 124, 125 de cadres triangulaires d'écartement 224 et 225 (représentés en tirets sur la figure 3) ou en reliant directement les amarres des ensembles de liaisons aux extrémités du câble 122 à la hauteur des entretoises 141 et 161.

Les figures 5 à 11b illustrent la structure et le fonctionnement du mode de réalisation d'une installation de sécurité pour l'arrêt des bateaux à tensionneur transverse décrite ci-après.

A titre d'exemple non limitatif la figure 5 représente une vue schématique en plan d'une portion de voie navigable dans laquelle un musoir d'écluse 10, 10' sépare le chenal 12 menant à une écluse (non représentée) d'un chenal 14 de dérivation menant à un barrage 16 s'étendant au travers du chenal 14 sensiblement entre le musoir 10 et la rive 18 de la voie navigable. En amont du barrage 16 (le sens du courant étant représenté par la flèche F) et en travers du chenal 14 est disposée une installation de sécurité pour arrêter les bateaux 20 selon l'invention dans le but de protéger le barrage 16 en aval de l'installation de sécurité 20 et les bateaux. Le terme « bateaux » doit être pris dans son sens le plus large et comprend notamment tout engin flottant de charge ou de travail tels que péniches, cargos, chalands, bacs, barges, pontons, ferrys, etc. . En l'espèce la figure 5 montre un convoi en difficulté 21 constitué d'un pousseur 21a et d'une barge 21b et qui à la suite d'une fausse manoeuvre ou d'une panne moteur se trouve dans le chenal 14 entraîné vers le barrage 16.

L'installation de sécurité est principalement constituée d'un câble d'arrêt ou de garde 22 tendu en travers du chenal 14 entre deux coffres flottants 24 et 25 attachés chacun à deux points fixes latéraux de retenue 26-26' et 27-27' respectivement situés à terre sur la paroi 10' du musoir ou en bordure de rive 18 par l'intermédiaire d'ensembles de liaison 28 et 29, les extrémités du câble 22 étant solidement attachées à des moyens d'ancrage 30 et 31 disposés au fond 13 de la voie navigable.

Plus particulièrement chaque extrémité du câble 22 est attachée à l'extrémité supérieure d'une entretoise tubulaire axiale de liaison 41, 61 (représentée sur les figures 6 et 7) traversant le coffre 24, 25 correspondant, l'extrémité inférieure de chaque entretoise tubulaire étant reliée par une chaîne-mère 32 (33) à des moyens d'ancrage, en l'espèce adaptés à des fonds rocheux, et comportant un corps mort en béton 34 (35) auquel est solidarisé un faisceau de grosses chaînes 36 (37) soudées à leur extrémités libres à des traverses d'ancrages 38 (39). Dans une variante (non représentée) les moyens d'ancrage sont adaptés à des fonds vaseux ou sableux et comportent chacun un corps mort en béton solidarisé à une pluralité de chaînes indépendantes portant chacune une ancre adaptée aux fonds meubles, par exemple une ancre plate.

Selon une des caractéristiques de la présente invention le câble 22 est réalisé en fibres d'aramide, polyamide aromatique de très haute résistance à la traction. Le câble en aramide est avantageusement protégé mécaniquement et contre le rayonnement UV par une gaine en polyester. Du fait de sa masse linéique relativement faible, le câble 22 peut être tendu au dessus de l'eau à une hauteur moyenne de 0,6 mètre à l'aide des ensembles de liaison 28 et 29 à pré-tensionnement décrits ci-après et avec un nombre réduits par de flotteurs intermédiaires 40, en l'espèce deux flotteurs distants l'un, l'autre d'environ 30 mètres.

La figure 5 illustre également le mode de fonctionnement de l'installation de sécurité 20 en montrant schématiquement deux positions du convoi 21, la première la plus à droite en regardant la figure 5 (références en ' pour les éléments déplacés) montre la fin de la phase de mise en tension de l'installation d'absorption d'énergie (les moyens d'ancrage) sous l'effet de l'avancement de la barge 21a avec la déformation du câble d'arrêt pour prendre la forme 22', les coffres 24' et 25' libérés de leurs ensembles de liaison permettant la transmission directe des efforts de traction du câble d'arrêt vers les corps morts 32, 33. La seconde position du convoi (références en " pour les éléments déplacés) montre ce dernier en position 21'' arrêté par le câble 22'', les coffres 24'' et 25'', les corps morts 34'' et 35'', chaînes d'ancrage 36'' et 37'' et les traverses d'ancrage 38'' et 39'', ces derniers éléments ayant dérapé sur le fond pour absorber l'énergie cinétique du convoi.

La figure 6 illustre l'avant du convoi 21'' (vu de la rive 18) dans sa position d'arrêt avec le câble 22'' hors d'eau autour de l'étrave de la barge 21a'' (les références 15, 15', 15'' désignant indistinctement à trois hauteurs différentes le niveau d'eau, la surface du plan d'eau ou la ligne d'eau le long des rives de la voie navigable), le flotteur intermédiaire 40'', le coffre 25'', la chaîne-mère 33 tendue, le corps mort 35'', le faisceau de chaînes 37'' et la traverse d'ancrage 39'', ces trois derniers composants constituant les moyens d'ancrage ayant traîné sur le fond 13. Le lecteur pourra se reporter au brevet français FR 2.580.691 pour obtenir des informations générales complémentaires sur le fonctionnement en mode « sécurité » de ce type d'installation pour l'arrêt des bateaux.

La figure 7 montre une vue en plan agrandie du câble 22 (sans les flotteurs 40) et de ses ensembles de liaison 28 et 29. Chaque ensemble de liaison 28, 29 comporte deux amarres 28a-28b, 29a-29b disposées en V par rapport au coffre correspondant 24, 25 et reliées entre elles par un ensemble élastique de traction ou tensionneur 42, 43 monté en position intermédiaire de façon transverse.

Comme montré sur la figure 8 représentant une vue agrandie d'une amarre (par exemple l'amarre 28b), chaque amarre comporte une portion de haute résistance 44b telle qu'une chaîne d'amarrage et une portion de moindre résistance 46b porteuse d'un fusible de rupture 48b (en l'espèce un câble calibré pour une tension de rupture donnée, par exemple 10.000 kg) et de façon optionnelle d'un tendeur mécanique à vis 52b capable de supporter la tension de rupture du fusible 48b. Les deux portions 44b et 46b sont reliées à une plaque de jonction triangulaire 50b dont le dernier sommet libre sert de point d'attache pour une des extrémités de l'ensemble élastique de traction 42 disposé entre les branches des amarres 28a et 28b. Enfin l'autre extrémité de la portion 28b est reliée au point fixe de retenu 26b sur le musoir 10, tandis que l'autre extrémité de la portion 46b est reliée à une patte d'attache 54b prévue en périphérie du coffre 24. Comme illustré sur la figure 7, chaque coffre comporte deux pattes 54a-54b et 55a-55b distantes, en l'espèce, d'environ 2 mètres.

Accessoirement la partie 44b porte un fusible 56b dit de relâchement dans la mesure où la rupture de ce fusible 56b calibré pour une tension inférieure (par exemple 7.000 kg) à celle du fusible de rupture 48b permet de libérer une boucle de chaîne 64b (voir le détail de la figure 4) reliant la chaîne 44b à la plaque 50b de relâcher un peu de tension sur le câble 22 notamment en cas d'embâcles pendant les périodes de crues. Par contre en cas d'impact ou choc avec un bateau en difficulté (voir figures 5 et 6), ce sont les quatre fusibles de rupture 48 qui lâchent libérant les coffres 24 et 25 de leurs points fixes de retenue 26a-26b, 27a-27b. Il est à noter également que le câble 22 est équipé au niveau du coffre 24 d'un crochet de largage 62 commandé à distance.

Chaque ensemble élastique de traction est principalement constitué d'un tensionneur 42, 43 de type SEAFLEX de la société suédoise ANCRO MARIN AB fabriqué à partir d'un ou plusieurs faisceaux de brins élastomères de caoutchouc SBR enveloppés dans un fourreau de protection en polyester. Ces tensionneurs sont capables d'un allongement élastique axial ou longitudinal avant rupture supérieur à 200%. Chaque tensionneur 42 (43) développe un effort de traction par contraction tendant à rapprocher ses extrémités libres et les plaques 50a-50b (51a-51b) aux quelles elles sont attachées. Ceci a pour effet de solliciter chaque coffre 24, 25 vers sa rive d'attache 10, 18 et de les écarter l'un, l'autre et de mettre le câble 22 sous tension.

Comme on peut le voir sur la figure 7 correspondant à une situation normale de l'installation 22 pour un niveau d'eau moyen d'étiage, le montage de la partie câble de l'installation de sécurité 20 est équilibré sensiblement symétriquement par rapport au câble 22 de telle sorte que les tensionneurs 42 et 43 se trouvent disposés sensiblement perpendiculairement au câble et aux portions de moindre résistance 46a-46b, 47a-47b des amarres (la longueur utile des tensionneurs 42,43 et des plaques de jonction 50a,50b étant alors sensiblement égale à la distance entre pattes d'attaches 54a-54b, 55a-55b sur les coffres 24,25). Les dimensions des divers composants des ensembles de liaison 28 et 29 sont telles que pour un niveau moyen d'étiage de la voie navigable les tensionneurs 42, 43 sont déjà sollicités en traction de façon à donner au câble d'aramide 22 une pré-tension de l'ordre de 1.000 à 1.500 kg (nettement inférieure aux tensions de rupture ou de relâchement des fusibles correspondants) assurant un maintien du câble 22 à bonne hauteur par rapport au niveau de l'eau. Accessoirement lors du montage il est possible de mesurer au dynamomètre la tension réelle sur le câble 22 et de régler cette tension en agissant sur les tendeurs mécaniques 52a-52b et 53a-53b.

Il est remarquer que le fonctionnement en mode « sécurité » de l'installation 20 n'est pas perturbé par le pré-tensionnement relativement faible du câble 22 et à l'inverse que le dispositif de pré-tensionnement n'est pas détérioré par un impact de rupture et peut être remis en place facilement après remplacement des fusibles.

Parmi les avantages conférés par l'introduction du dispositif de pré-tensionnement, on remarque que le câble reste tendu de façon rectiligne quelle que soit la vitesse du courant, la pré-tension permanente générée par les tensionneurs 42,43 contrant aisément l'effort dû au courant agissant sur les coffres.

On comprend aisément que le dispositif de pré-tension du câble 22 illustré aux figures 7 et 8 peut être simplifié pour d'autres utilisations notamment la pré-tension de câbles de sécurité en matériau synthétique en remplaçant les coffres 24, 25 par des cadres triangulaires d'écartement 324 et 325 (représentés en tirets sur la figure 3) ou en reliant directement les amarres aux extrémités 41 et 43 du câble ; la solution à cadre triangulaire 324 (325) aux sommets duquel sont fixés deux liens d'attache (remplaçant les amarres 28a-28b, 29a-29b) et l'extrémité correspondante du câble facilitant le montage et les réglages des tensionneurs.

Par ailleurs les dispositifs de pré-tensionnement à géométrie variable des ensembles de liaison 28,29 permettent une déformation élastique de l'amarrage des coffres 24 et 25 sans déplacement latéral sensible pour ces derniers malgré les variations de hauteurs d'eau dans la voie navigable 14, comme montré sur les figures 9a-9b, 10a-10b et 11a-11b représentant respectivement les situations de niveau d'eau moyen d'étiage 15, niveau d'eau de forte crue 15' et de niveau d'eau de chômage (vidange de la voie navigable) 15''. L'examen des amarres montre que par rapport à la situation moyenne d'étiage (figures 9a-9b), la longueur effective des amarres a tendance à s'allonger pour arriver à une position où les portions 44 et 46 viennent en alignement (figures 11a-11b). Ceci a pour effet une élongation des tensionneurs 42, 43 (dans des limites acceptables) et une augmentation de la pré-tension agissant les coffres 24,25 de telle sorte que la position latérale horizontale des coffres DL est sensiblement invariable avec le niveau d'eau dans la voie navigable 14.

Bien entendu la description ci-dessus n'est donnée qu'à titre d'exemples non limitatifs et peut faire l'objet de modifications sans sortir du cadre de l'invention définie par les revendications ci-après.

## Revendications

1. Ensemble de liaison (28,29 ;128,129) et de pré-tensionnement pour installation pour arrêt des bateaux, l'installation comportant un câble d'arrêt en matériau synthétique, l'ensemble de liaison et de pré-tensionnement étant adapté pour être monté ou non sur coffre flottant, l'ensemble de liaison et de pré-tensionnement comprenant :
- deux amarres (28a,28b;29a,29b; 128a,128b;129a,129b), les deux amarres étant adaptées à être disposées en V par rapport à une extrémité du câble d'arrêt (22 ; 122), les deux amarres formant les deux branches du V;
- au moins un ensemble fusible de rupture (46a,46b; 47a,47b;146a,147a) taré à une valeur de rupture maximale donnée pour l'ensemble de liaison;
**caractérisé en ce que** l'ensemble comprend en outre :
- un ensemble élastique de traction (42,43;148,149) étant adapté pour pré-tendre ledit câble d'arrêt (22,122) à une tension nettement inférieure à la valeur correspondante à la rupture de l'ensemble de liaison ; et **en ce que** :
- l'une (128b, 129b) des deux amarres, l'amarre de traction, incorpore ledit ensemble élastique de traction (148,149) ; et
- l'autre amarre (128a,129a), l'amarre de maintien, incorpore ledit ensemble fusible de rupture (146a,147a); ou **en ce que** :
- les branches du V sont reliées entre elles par ledit ensemble de traction (42,43), monté en position intermédiaire de façon transverse ;
- chacune des deux amarres (28a,28b ;29a,29b) comporte ledit ensemble fusible de rupture (46a,46b ;47a,47b).

2. Ensemble de liaison (28, 29 ; 128, 129) et de pré-tensionnement selon la revendication 1, **caractérisé en ce qu'**il comporte un ensemble fusible de rupture auxiliaire (56b ;146b,147b) associé à chacune (28a,28b ; 29a,29b;128b,129b) des au moins une des deux amarres associée à l'ensemble élastique de traction (42,43; 148,149) et taré à une valeur de rupture inférieure à ladite valeur de rupture maximale.

3. Ensemble de liaison (28,29;128,129) et de pré-tensionnement selon l'une des revendications 1 et 2,
**caractérisé en ce que** l'ensemble fusible de rupture (46a,46b; 47a,47b; 146a,147a) et/ou l'ensemble fusible de rupture auxiliaire (56b ;146b,147b) est constitué par un câble de rupture calibré respectivement taré à la valeur de rupture correspondante.

4. Ensemble de liaison (28,29;128,129) et de pré-tensionnement à ensemble élastique de traction (42,43; 148,149) selon l'une des revendications 1 à 3, **caractérisé en ce que** les deux amarres (28a,28b;29a,29b; 128a,128b ; 129a,129b) et l'extrémité correspondante du câble d'arrêt (22, 122) sont respectivement fixées à un coffre flottant (24-25, 124-125).

5. Ensemble de liaison (28,29;128,129) et de pré-tensionnement à ensemble élastique de traction (42,43; 148,149) selon l'une des revendications 1 à 3,
**caractérisé en ce que** les deux amarres (28a,28b;29a,29b; 128a,128b ;129a,129b) d'un même ensemble de liaison et l'extrémité correspondante du câble d'arrêt (22,122) sont respectivement fixées aux trois sommets d'un cadre triangulaire d'écartement (224,225;324,325).

6. Ensemble de liaison (28,29;128,129) et de pré-tensionnement à ensemble élastique de traction (148,149), selon l'une des revendications précédentes,
**caractérisé en ce que** chaque ensemble élastique de traction (42, 43 ; 148, 149) est constitué d'un ou plusieurs faisceaux de brins élastomères enveloppés dans un fourreau de protection en polyester.

7. Ensemble de liaison (128,129) et de pré-tensionnement à ensemble élastique de traction (148,149) selon la revendication 2, **caractérisé en ce que** l'amarre (128b, 129b) incorporant ledit ensemble élastique de traction comporte ledit ensemble de rupture auxiliaire (146b,147b) convenablement taré.

8. Ensemble de liaison (28,29) et de pré-tensionnement à ensemble élastique de traction (42,43), selon la revendication 1, **caractérisé en ce que** chaque amarre (28b) comporte une portion de haute résistance (44b) et une portion de moindre résistance (46b) pourvue d'un ensemble fusible de rupture taré à la valeur de rupture maximale donnée (48b), les éléments de jonction entre les portions des amarres servant également de points d'attache pour ledit ensemble élastique de traction (42,43).

9. Ensemble de liaison (28,29) et de pré-tensionnement à ensemble élastique de traction (42,43), selon la revendication 8, **caractérisé en ce que** ladite portion de haute résistance porte un ensemble fusible de rupture auxiliaire de relâchement (56b) convenablement taré à une valeur inférieure à la valeur de rupture maximale et monté en dérivation sur une boucle (64b) de ladite portion de haute résistance (44b).

10. Ensemble de liaison (28,29) et de pré-tensionnement à ensemble élastique de traction (42,43), selon l'une des revendications 8 et 9, **caractérisé en ce que** les amarres (28a, 28b, 29a, 29b) sont équipées chacune d'un tendeur mécanique (52b) de réglage de longueur des amarres et du câble (22).

11. Installation (20,120) pour l'arrêt des bateaux comprenant :
- un câble d'arrêt flexible (22,122) disposé en travers de tout ou partie d'une voie navigable (14, 114) ;
- des moyens d'ancrage (36,37;136,137) disposés au fond (13,113) de la voie navigable et reliés à chaque extrémité dudit câble d'arrêt ;
- au moins un ensemble de liaison de moindre résistance (28-29,128-129) associé à une extrémité du câble d'arrêt et à au moins un point fixe latéral de retenue (26a,26b; 27a,27b; 126a,126b; 127a,127b), l'installation (20,120) étant adaptée, une fois le bateau (21,121) pris dans le câble d'arrêt et la rupture des ensembles de liaison (28-29,128-129), pour arrêter le bateau (21,121) à l'aide des moyens d'ancrage (36,37 ;136,137) ;
- l'installation (20,120) étant **caractérisée en ce qu'**au moins un ensemble de liaison de moindre résistance (28,29 ;128,129) associé à une extrémité du câble d'arrêt (22,122) comporte un ensemble élastique de traction (42,43;148,149) et est constitué par un ensemble de liaison et de pré-tensionnement selon l'une quelconque des revendications 1 à 10, et **en ce que** ledit câble d'arrêt (22,122) est en matériau synthétique.

12. Installation (20,120) pour l'arrêt des bateaux selon la revendication 11, **caractérisé en ce que** le câble d'arrêt (22,122) est pré-tendu par au moins un ensemble élastique de traction (42-43,148-149) à une tension nettement inférieure à la valeur de rupture maximale donnée correspondante à la rupture des ensembles de liaison (28,29;128,129).

13. Installation (20,120) selon l'une des revendications 11 et 12, **caractérisée en ce que** le câble d'arrêt (22,122) est fabriqué en aramide et est éventuellement recouvert d'une gaine en polyester.

14. Installation selon l'une des revendications 11 à 13,
**caractérisée en ce que** les deux ensembles de liaison de moindre résistance (28,29; 128,129) associés aux extrémités du câble d'arrêt (22,122) sont constitués chacun par un ensemble de liaison et de pré-tensionnement (28,29; 128,129) selon l'une quelconque des revendications 1 à 10.

15. Installation selon l'une des revendications 11 à 14,
**caractérisée en ce que** chaque extrémité du câble d'arrêt (22,122) est également reliée à un coffre flottant (24,25; 124,125).

16. Installation selon la revendication 15 comportant au moins un ensemble de liaison selon l'une quelconque des revendications 8 à 10, **caractérisée en ce que** les portions de haute résistance (44b) sont destinées à être fixées auxdits points fixes latéraux de retenue (26b) et **en ce que** les portions de moindre résistance (46b) sont destinées à être fixées à deux points d'attaches (54a, 54b) sur le coffre correspondant (24) éloignés d'une distance sensiblement égale à la longueur de réglage initial de l'ensemble élastique de traction (42).

17. Installation selon l'une des revendications 11 à 15 comportant au moins un ensemble de liaison selon l'une quelconque des revendications 1 à 7, **caractérisée en ce que** le point fixe de retenue (126b,127b) de chaque amarre (128b,129b) incorporant ledit ensemble élastique de traction est disposé en aval du point fixe de retenue (126a,127a) de l'amarre de maintien correspondante (128a,129a).

18. Câble d'arrêt flexible (22,122) pour installation (20,120) pour l'arrêt des bateaux, en combinaison avec un ensemble de liaison et de pré-tensionnement selon l'une quelconque des revendications 1 à 10, et adapté à être disposé en travers de tout ou partie d'une voie navigable (14,114) et relié à chaque extrémité à des moyens d'ancrage (36,37; 136,137) disposés au fond (13,113) de la voie navigable, chaque extrémité dudit câble d'arrêt étant reliée à au moins un point fixe latéral de retenue (26a,26b; 27a,27b; 126a,126b; 127a, 127b) par un ensemble de liaison de moindre résistance (28,29;128,129), l'installation (20,120) étant adaptée une fois le bateau (21,121) pris dans le câble d'arrêt et la rupture des ensembles de liaison (28-29,128-129), pour arrêter le bateau (21,121) à l'aide des moyens d'ancrage (36-37,136-137), le câble d'arrêt étant
**caractérisé en ce qu'**il est relié à chacune de ses deux extrémités à un ensemble de liaison de moindre résistance (28-29,128-129) constitué par un ensemble de liaison et de pré-tensionnement (28-29,128-129) selon l'une quelconque des revendications 1 à 10, et **en ce que** ledit câble d'arrêt (22,122) est en matériau synthétique.

19. Câble d'arrêt (22, 122) selon la revendication 18, en combinaison avec un ensemble de liaison et de pré-tensionnement selon l'une quelconque des revendications 1 à 10, **caractérisé en ce que** le câble d'arrêt (22,122) est fabriqué en aramide et est éventuellement recouvert d'une gaine en polyester.

## Claims

1. Connecting and pretensioning system (28, 29; 128, 129) for an installation for stopping ships, the installation including a synthetic material stopping cable, the connecting and pretensioning system being adapted to be mounted on a floating buoy or not, and the connecting and pretensioning system comprising:
- two mooring lines (28a, 28b; 29a, 29b; 128a, 128b; 129a, 129b), the two mooring lines being adapted to be disposed in a V relative to one end of the stopping cable (22; 122), the two mooring lines forming the two branches of the V;
- at least one fusible breaking system (46a, 46b, 47a, 47b; 146a, 147a) adjusted to a given maximum breaking value for the connecting system;
**characterised in that** the system further comprises:
- an elastic traction system (42, 43; 148, 149) adapted to pretension said stopping cable (22, 122) to a tension much lower than the value corresponding to the breaking of the connecting system;
and **in that**:
- one of the two mooring lines (128b, 129b), called the traction mooring line, incorporates said elastic traction system (148, 149); and
- the other of the two mooring lines (128a, 129a), called the holding mooring line, incorporates said fusible breaking system (146a, 147a);
or **in that**:
- the branches of the V are connected to each other by said traction system (42, 43), mounted transversely in an intermediate position;
- each of the two mooring lines (28a, 28b; 29a, 29b) includes said fusible breaking system (46a, 46b; 47a, 47b).

2. Connecting and pretensioning system (28, 29; 128, 129) according to claim 1,
**characterised in that** it includes an auxiliary fusible breaking system (56b; 146b, 147b) associated with each of the at least one of the two mooring lines (28a, 28b; 29a, 29b; 128b, 129b) associated with the elastic traction system (42, 43; 148, 149) and adjusted to a breaking value less than said maximum breaking value.

3. Connecting and pretensioning system (28, 29; 128, 129) according to either of claims 1 and 2, **characterised in that** the fusible breaking system (46a, 46b; 47a, 47b; 146a, 147a) and/or the auxiliary fusible breaking system (56b; 146b, 147b) consists of a calibrated breaking cable respectively adjusted to the corresponding breaking value.

4. Connecting and pretensioning system (28, 29; 128, 129) with elastic traction system (42, 43; 148, 149) according to any one of claims 1 to 3, **characterised in that** the two mooring lines (28a, 28b; 29a, 29b; 128a, 128b; 129a, 129b) and the corresponding end of the stopping cable (22, 122) are respectively fixed to a floating buoy (24-25, 124-125).

5. Connecting and pretensioning system (28, 29; 128, 129) with elastic traction system (42, 43; 148, 149) according to any one of claims 1 to 3, **characterised in that** the two mooring lines (28a, 28b; 29a, 29b; 128a, 128b; 129a, 129b) of the same connecting system and the corresponding end of the breaking cable (22, 122) are respectively fixed to the three corners of a triangular spreading frame (224, 225; 324, 325).

6. Connecting and pretensioning system (28, 29; 128, 129) with elastic traction system (148, 149) according to any one of the preceding claims, **characterised in that** each elastic traction system (42, 43; 148, 149) consists of one or more bundles of elastomer strands enveloped in a polyester protective sheath.

7. Connecting and pretensioning system (128, 129) with elastic traction system (148, 149) according to claim 2, **characterised in that** the mooring line (128b, 129b) incorporating said elastic traction system includes said auxiliary breaking system (146b, 147b), suitably adjusted.

8. Connecting and pretensioning system (28, 29) with elastic traction system (42, 43) according to claim 1, **characterised in that** each mooring line (28b) includes a high-strength portion (44b) and a lower-strength portion (46b) provided with a fusible breaking system adjusted to the given maximum breaking value (48b), the connecting members between the mooring line portions also serving as attachment points for said elastic traction system (42, 43).

9. Connecting and pretensioning system (28, 29) with elastic traction system (42, 43) according to claim 8, **characterised in that** said high-strength portion carries a release auxiliary fusible breaking system (56b) adjusted to a value lower than the maximum breaking value and bypassing a loop (64b) of said high-strength portion (44b).

10. Connecting and pretensioning system (28, 29) with elastic traction system (42, 43) according to either of claims 8 and 9, **characterised in that** the mooring lines (28a, 28b; 29a, 29b) are each equipped with a mechanical tensioner (52b) for adjusting the length of the mooring lines and the cable (22).

11. Installation (20, 120) for stopping ships, comprising:
- a flexible stopping cable (22, 122) disposed across all or part of a navigable channel (14, 114);
- anchor means (36, 37; 136, 137) disposed on the bottom (13, 113) of said navigable channel and connected to each end of said stopping cable;
- at least one connecting system of lower strength (28-29, 128-129) associated with one end of the stopping cable and with at least one fixed lateral retaining point (26a, 26b; 27a, 27b; 126a, 126b; 127a, 127b), the installation (20, 120) being adapted, once the ship (21, 121) is captured in the stopping cable and the connecting systems (28-29, 128-129) have broken, to stop the ship (21, 121) with the aid of the anchor means (36, 37; 136, 137);
the installation (20, 120) being **characterised in that** at least one connecting system of lower strength (28, 29; 128, 129) associated with one end of the stopping cable (22, 122) includes an elastic traction system (42, 43; 148, 149) and consists of a connecting and pretensioning system according to any one of claims 1 to 10, and **in that** said stopping cable (22, 122) is of synthetic material.

12. Installation (20, 120) according to claim 11 for stopping ships, **characterised in that** the stopping cable (22, 122) is pretensioned by at least one elastic traction system (42-43, 148-149) to a tension much lower than the given maximum breaking value corresponding to the breaking of the connecting systems (28, 29; 128, 129).

13. Installation (20, 120) according to either of claims 11 and 12, **characterised in that** the stopping cable (22, 122) is fabricated from aramide and may be covered with a polyester sheath.

14. Installation according to any one of claims 11 to 13, **characterised in that** the two connecting systems of lower strength (28, 29; 128, 129) associated with the ends of the stopping cable (22, 122) each consist of a connecting and pretensioning system (28, 29; 128, 129) according to any one of claims 1 to 10.

15. Installation according to any one of claims 11 to 14, **characterised in that** each end of the stopping cable (22, 122) is also connected to a floating buoy (24, 25; 124, 125).

16. Installation according to claim 15 including at least one connecting system according to any one of claims 8 to 10, **characterised in that** the high-strength portions (44b) are adapted to be fixed to said fixed lateral retaining points (26b) and **in that** the portions of lower strength (46b) are adapted to be fixed to two attachment points (54a, 54b) on the corresponding buoy (24) separated by a distance substantially equal to the length to which the elastic traction system (42) is initially adjusted.

17. Installation according to any one of claims 11 to 15 including at least one connecting system according to any one of claims 1 to 7, **characterised in that** the fixed retaining point (126b, 127b) of each mooring line (128b, 129b) incorporating said elastic traction system is disposed on the downstream side of the fixed retaining point (126a, 127a) of the corresponding holding mooring line (128a, 129a).

18. Flexible stopping cable (22, 122) for an installation (20, 120) for stopping ships, in combination with a connecting and pretensioning system according to any one of claims 1 to 10, and adapted to be disposed across all or part of a navigable channel (14, 114) and connected at each end to anchor means (36, 37; 136, 137) disposed on the bottom (13, 113) of the navigable channel, each end of said stopping cable being connected to at least one fixed lateral retaining point (26a, 26b; 27a, 27b; 126a, 126b; 127a, 127b) by a connecting system of lower strength (28, 29; 128, 129), the installation (20, 120) being adapted, once the ship (21, 121) is captured in the stopping cable and the connecting systems (28-29, 128-129) have broken, to stop the ship (21, 121) with the assistance of the anchor means (36-37, 136-137), the stopping cable being **characterised in that** it is connected at each of its two ends to a connecting system of lower strength (28-29, 128-129) consisting of a connecting and pretensioning system (28-29, 128-129) according to any one of claims 1 to 10, and **in that** said stopping cable (22, 122) is of synthetic material.

19. Stopping cable (22, 122) according to claim 18 in combination with a connecting and pretensioning system according to any one of claims 1 to 10, **characterised in that** the stopping cable (22, 122) is fabricated of aramide and may be covered with a polyester sheath.

## Patentansprüche

1. Verbindungs- (28, 29; 128, 129) und Vorspannungsgruppe für eine Schiffsstoppanlage, wobei die Anlage ein Haltekabel aus synthetischem Material umfasst, die Verbindungs- und Vorspannungsgruppe dazu ausgelegt ist, gegebenenfalls an einem schwimmenden Behälter angebracht zu werden, und wobei die Verbindungs- und Vorspannungsgruppe Folgendes umfasst:
- zwei Haltetaue (28a, 28b; 29a, 29b; 128a, 128b; 129a, 129b), die dazu ausgelegt sind, in V-Form bezüglich eines Endes des Haltekabels (22; 122) angeordnet zu werden, wobei die beiden Haltetaue die beiden Arme des V bilden;
- mindestens eine schmelzbare Reißgruppe (46a, 46b; 47a, 47b; 146a, 147a), die auf einen Höchstreißwert eingestellt ist, der durch die Verbindungsgruppe vorgegeben ist;
**dadurch gekennzeichnet, dass** die Gruppe außerdem Folgendes umfasst:
- eine elastische Zuggruppe (42, 43; 148, 149), die dazu ausgelegt ist, das Haltekabel (22, 122) auf eine Spannung vorzuspannen, die deutlich geringer als der entsprechende Reißwert der Verbindungsgruppe ist;
und **dadurch** dass:
- das eine (128b, 129b) der beiden Haltetaue, das Zugtau, die elastische Zuggruppe (148, 149) darin integriert hat; und
- das andere (128a, 129a) der beiden Haltetaue, das Festhaltetau, die schmelzbare Reißgruppe (146a, 147a) darin integriert hat, oder **dadurch** dass:
- die Arme des V untereinander durch die Zuggruppe (42, 43), die in der Zwischenposition quer montiert ist, verbunden sind;
- jedes der beiden Haltetaue (28a, 28b; 29a, 29b) die schmelzbare Reißgruppe (46a, 46b; 47a, 47b) umfasst.

2. Verbindungs- (28, 29; 128, 129) und Vorspannungsgruppe nach Anspruch 1, **dadurch gekennzeichnet, dass** sie eine schmelzbare Hilfsreißgruppe (56b; 146b, 147b) umfasst, die jedem (28a, 28b; 29a, 29b; 128b, 129b) der mindestens einen der beiden Haltetaue zugeordnet ist, welche der elastischen Zuggruppe (42, 43; 148, 149) zugeordnet sind und auf einen Reißwert eingestellt sind, der geringer als der Höchtreißwert ist.

3. Verbindungs- (28, 29; 128, 129) und Vorspannungsgruppe nach einem der Ansprüche 1 und 2, **dadurch gekennzeichnet, dass** die schmelzbare Reißgruppe (46a, 46b; 47a, 47b; 146a, 147b) und/oder die schmelzbare Hilfsreißgruppe (56b; 146b, 147a) aus einem kalibrierten Reißkabel besteht, das jeweils auf den entsprechenden Reißwert eingestellt ist.

4. Verbindungs- (28, 29; 128, 129) und Vorspannungsgruppe mit einer elastischen Zuggruppe (42, 43; 148, 149) nach einem der Ansprüche 1 bis 3, **dadurch gekennzeichnet, dass** die beiden Haltetaue (28a, 28b; 29a, 29b; 128a, 128b; 129a, 129b) und das entsprechende Ende des Haltekabels (22, 122) jeweils an einem schwimmenden Behälter (24-25, 124-125) befestigt sind.

5. Verbindungs- (28, 29; 128, 129) und Vorspannungsgruppe mit einer elastischen Zuggruppe (42, 43; 148, 149) nach einem der Ansprüche 1 bis 3, **dadurch gekennzeichnet, dass** die beiden Haltetaue (28a, 28b; 29a, 29b; 128a, 128b; 129a, 129b) derselben Verbindungsgruppe und das entsprechende Ende des Haltekabels (22, 122) jeweils an drei Spitzen eines dreieckigen Abstandrahmens (224, 225; 324, 325) befestigt sind.

6. Verbindungs- (28, 29; 128, 129) und Vorspannungsgruppe mit einer elastischen Zuggruppe (148, 149) nach einem der vorhergehenden Ansprüche, **dadurch gekennzeichnet, dass** jede elastische Zuggruppe (42, 43; 148, 149) aus einem oder mehreren elastischen Aderbündeln, die von einer Schutzhülle aus Polyester umgeben sind, besteht.

7. Verbindungs- (128, 129) und Vorspannungsgruppe mit einer elastischen Zuggruppe (148, 149) nach Anspruch 2, **dadurch gekennzeichnet, dass** das die elastische Zuggruppe enthaltende Haltetau (128a, 129b) die zweckmäßig eingestellte Hilfsreißgruppe (146b, 147b) umfasst.

8. Verbindungs- (28, 29) und Vorspannungsgruppe mit einer elastischen Zuggruppe (42, 43) nach Anspruch 1, **dadurch gekennzeichnet, dass** jedes Haltetau (28b) einen Abschnitt hohen Widerstands (44b) und einen Abschnitt geringeren Widerstands (46b) umfasst, der mit einer schmelzbaren Reißgruppe versehen ist, die auf den gegebenen Höchtreißwert (48b) eingestellt ist, wobei Verbindungselemente zwischen den Halteseilabschnitten auch als Befestigungsstelle für die elastische Zuggruppe (42, 43) dient.

9. Verbindungs- (28, 29) und Vorspannungsgruppe mit einer elastischen Zuggruppe (42, 43) nach Anspruch 8, **dadurch gekennzeichnet, dass** der Abschnitt hohen Widerstands eine schmelzbare Hilfsreißgruppe zur Lockerung (56b) trägt, die zweckmäßig auf einen Wert eingestellt ist, der unterhalb des Höchstreißwerts liegt, und die in Abweichung auf einer Schleife (64b) des Abschnitt hohen Widerstands (44b) gezeigt ist.

10. Verbindungs- (28, 29) und Vorspannungsgruppe mit einer elastischen Zuggruppe (42, 43) nach einem der Ansprüche 8 und 9, **dadurch gekennzeichnet, dass** Haltetaue (28a, 28b; 29a, 29b) jeweils mit einem Zugmechanismus (52b) zum Regeln der Länge der Halteseile und des Kabels (22) ausgestattet sind.

11. Anlage (20, 120) zum Stoppen von Schiffen, umfassend:
- ein flexibles Haltekabel (22, 122), das quer zu einem Teil des gesamten navigierbaren Wegs (14, 114) angeordnet ist;
- Verankerungsmittel (36, 37; 136, 137), die im hinteren Teil (13, 113) des navigierbaren Wegs angeordnet sind und mit jedem Ende des Haltekabels verbunden sind;
- mindestens eine Verbindungsgruppe geringern Widerstands (28-29, 128-129), die einem Ende des Haltekabels und mindestens einer festen seitlichen Haltestelle (26a, 26b; 27a, 27b; 126a, 126b; 127a, 127b) zugeordnet ist, wobei die Anlage (20, 120) so ausgelegt ist, dass, sobald das Schiff (21, 121) von dem Haltekabel erfasst wird und nach dem Reißen der Verbindungsgruppen (28-29, 128-129), das Schiff mittels der Verankerungsmittel (36, 37; 136, 137) stoppt;
- Anlage (20, 120), die **dadurch gekennzeichnet ist, dass** mindestens eine Verbindungsgruppe geringeren Widerstands (28, 29; 128, 129), die einem Ende des Haltekabels (22, 122) zugeordnet ist, eine elastische Zugeinheit (42, 43; 148, 149) umfasst und aus einer Verbindungs- und Vorspannungsgruppe gemäß einem der Ansprüche 1 bis 10 besteht, und **dadurch**, das das Haltekabel (22, 122) aus einem synthetischen Material besteht.

12. Anlage (20, 120) zum Stoppen von Schiffen nach Anspruch 11, **dadurch gekennzeichnet, dass** das Haltekabel (22, 122) durch mindestens eine elastische Zugeinheit (42-43, 148-149) auf eine Spannung vorgespannt wird, die erheblich unter dem entsprechenden von dem Reißen der Verbindungsgruppen (28, 29; 128, 129) gegebenen Höchstreißwert liegt.

13. Anlage (20, 120) nach einem der Ansprüche 11 und 12, **dadurch gekennzeichnet, dass** das Haltekabel (22, 122) aus Aramid gefertigt ist und gegebenenfalls von einem Polyestermantel umgeben wird.

14. Anlage nach einem der Ansprüche 11 bis 13, **dadurch gekennzeichnet, dass** die beiden Verbindungsgruppen geringeren Widerstands (28, 29; 128, 129), die den Enden des Haltekabels (22, 122) zugeordnet sind, jeweils aus einer Verbindungs- und Vorspannungsgruppe (28, 29; 128; 129) gemäß einem der vorhergehenden Ansprüche 1 bis 10 bestehen.

15. Anlage nach einem der Ansprüche 11 bis 14, **dadurch gekennzeichnet, dass** jedes Ende des Haltekabels (22, 122) ebenfalls mit einem schwimmenden Behälter (24, 25; 124, 125) verbunden ist.

16. Anlage nach Anspruch 15, umfassend mindestens eine Verbindungsgruppe nach einem der Ansprüche 8 bis 10, **dadurch gekennzeichnet, dass** die Abschnitte hohen Widerstands (44b) dazu bestimmt sind, an den festen seitlichen Haltestellen (26b) befestigt zu werden, und **dadurch**, dass die Abschnitte geringeren Widerstands (46b) dazu bestimmt sind, an den beiden Befestigungsstellen (54a, 54b) an dem entsprechenden Behälter (24), die um einen Abstand beabstandet sind, der im Wesentlichen gleich der Länge der Anfangseinstellung der elastischen Zuggruppe (42) ist, befestigt zu werden.

17. Anlage nach einem der Ansprüche 11 bis 15, umfassend mindestens eine Verbindungsgruppe nach einem der Ansprüche 1 bis 7, **dadurch gekennzeichnet, dass** die feste Stelle der Halterung (126b, 127b) jedes die elastische Zuggruppe enthaltenden Haltetaus (128b, 129b) stromabwärts von der festen Haltestelle (126a, 127a) des entsprechenden Festhaltetaus (128a, 129a) gehalten wird.

18. Flexibles Haltekabel (22, 122) für eine Anlage (20, 120) zum Stoppen von Schiffen, in Kombination mit einer Verbindungs- und Vorspannungsgruppe nach einem der Ansprüche 1 bis 10, und dazu ausgelegt, quer zu dem gesamten oder einem Teil des navigierbaren Wegs (14, 114) angeordnet zu werden, und mit jedem Ende des Verankerungsmittels (36, 37; 136, 137), das hinten (13, 113) im navigierbaren Weg angeordnet ist, verbunden ist, wobei jedes Ende des Haltekabels mit mindestens einer festen seitlichen Haltestelle (26a, 26b; 27a, 27b; 126a, 126b; 127a, 127b) über eine Verbindungsgruppe geringeren Widerstands (28, 29; 128, 129) verbunden ist, wobei die Anlage (20, 120) dazu ausgelegt ist, sobald das Schiff (21, 121) von dem Haltekabel erfasst wird und nach dem Reißen der Verbindungsgruppen (28-29, 128-129), das Schiff (21, 121) mittels eines Verankerungsmittels (36-37, 136-137) zu stoppen, wobei das Haltekabel **dadurch gekennzeichnet ist, dass** es mit jedem seiner beiden Enden mit einer Verbindungsgruppe geringeren Widerstands (28-29, 128-129) verbunden ist, die aus einer Verbindungs- und Vorspannungsgruppe (28-29, 128-129) gemäß einem der vorhergehenden Ansprüche 1 bis 10 besteht, und dass das Haltekabel (22, 122) aus einem synthetischen Material besteht.

19. Haltekabel (22, 122) nach Anspruch 18 in Kombination mit einer Verbindungs- und Vorspannungsgruppe nach einem der Ansprüche 1 bis 10, **dadurch gekennzeichnet, dass** das Haltekabel (22, 122) aus Aramid gefertigt ist und gegebenenfalls durch einen Polyestermantel umhüllt wird.
